# EUROPÄISCHE PATENTSCHRIFT

(11) **EP 0 966 064 B1**
(45) Veröffentlichungstag und Bekanntmachung des Hinweises auf die Patenterteilung: **01.03.2000**
(21) Anmeldenummer: 98113150.1
(22) Anmeldetag: 15.07.1998
(51) Int. Cl.: H01R 4/50, H01R 13/59

(54) **Mehrpoliger Steckverbinder**
Multipole electrical connector
Connecteur électrique multipolaire

(30) Priorität: 15.05.1998 DE 19821858
(43) Veröffentlichungstag der Anmeldung: 22.12.1999
(73) Patentinhaber: Coninvers, Eletrotechnische Bauelemente GmbH, 71083 Herrenberg (DE)
(72) Erfinder: Wehrle, Gerhard, 78166 Donaueschingen (DE); Strache, Rainer, 71093 Weil im Schönbuch (DE); Bohne, Herbert, 71149 Bondorf (DE)
(74) Vertreter: Klocke, Peter, Dipl.-Ing.

(56) Entgegenhaltungen:
- DE-C- 4 418 259
- GB-A- 830 192
- GB-A- 1 380 351
- US-A- 4 593 962

## Beschreibung

Die vorliegende Erfindung betrifft die Verwendung einer scheibenförmigen zumindest teilweise gummielastisch ausgebildeten Halterung in einer Steckverbindung sowie einen mehrpoligen Steckverbinder zum Anschluß eines mehradrigen Litzenleiterkabels gemäß dem Oberbegriff des Anspruchs 3.

Aus der US 4,593,962 ist ein elektrischer Steckverbinder bekannt, der zur Verwendung in einem hoch beanspruchten Dieselaggregat u.a. eine gummielastische Dichtungsscheibe aufweist, durch deren Löcher die einzelnen Litzen hindurch geführt sind. Zusätzlich ist auf der Außenseite der Dichtung eine Deckscheibe angeordnet, die ebenfalls Löcher zum Durchführen der Litzen aufweist. Die Dichtungsscheibe liegt am Umfang in einer Kontaktbuchse an, wobei jedoch eine Klemmung der Litzen, beispielsweise gegen Zugentlastung durch zusätzlich geschlitzte Klemmhülsen erfolgt. Die Dichtungsscheibe dient tatsächlich nur der Abdichtung der am Ende der Litzen angeordneten Steckkontakte. Aus der GB 830,192 ist eine Klemm- und Dichtvorrichtung bekannt, die zum Verbinden eines oder mehrerer länglicher Teile, wie beispielsweise Kabel in einer mechanischen oder elektrischen Verbindung in einer schmutzsicheren und mechanisch sicheren Art und Weise offenbart. Dazu weist die Einrichtung ein konisch geformtes Teil mit am Umfang angeordneten Anschlägen auf, durch dessen Kanäle die Litzen hindurchgeführt sind. Die Kanäle selbst weisen ebenfalls Anschläge, beispielsweise für die Kontaktstifte auf, indem sie mit unterschiedlichen Durchmesser ausgebildet sind. Das konische gummielastische Teil wird beim Zusammenbau am Umfang durch das Gehäuse zusammengepreßt, so daß es zur sicheren Abdichtung um die in den Kanälen einliegenden Leiter liegt.

Ein Steckverbinder gemäß dem Oberbegriff des Anspruchs 3 ist aus der DE 44 18 259 C1 bekannt. Dieser Steckverbinder besteht aus einem Verteilstück zur Aufnahme der Litzenleiter, einer aus einem Griffstück und einer Kabelverschraubung mit Druckschraube aufgebauten Kabelaufnahme sowie aus einem Kontaktträger mit in Kontaktkammern angeordneten Kontaktspießen und einer Überwurfmutter zum Befestigen der Kabelaufnahme am Verteilstück gebildeten Steckteil. Das kabelseitige Endteil des Verteilstücks ist im Querschnitt als Achteck ausgebildet, wobei die acht ebenen Mantelflächen sich zum freien Ende hin konisch verjüngen. Die Innenkontur des steckseitigen Abschnitts des Griffstücks ist in ihrer Form der Außenkontur des kabelseitigen Endteils des Verteilstücks angepaßt. Das Verteilstück wird von vier achsparallelen Kanälen zur Aufnahme von nicht abisolierten Litzenleiter durchsetzt, wobei die Zwischenwände jeweils zweier Kanäle sowie die gegenüberliegenden Außenwände zwischen den Kanälen und den entsprechenden Mantelflächen Schlitze aufweisen. Dadurch werden zwei federnde Außenteile gebildet, die das kabelseitige Endteil bei Einwirkung radialer Kräfte als Klemmbereich für die Litzenleiter wirksam machen.

Bei der Steckerkonfektionierung ist es erforderlich, die Enden der Litzenleiterkabel auf einer Länge, die etwas größer ist, als die des Verteilstücks abzumanteln. Nach dem Einführen Litzenleiter soll mittels der fehlenden Außenteile bereits eine leichte Klemmung der Litzenleiter im Klemmbereich des Verteilstücks erfolgen, jedoch ist dies in der Praxis nicht ausreichend, um zu verhindern, daß bei der Konfektionierung einzelne bereits eingesteckte Litzenleiter ihre Positionen verändern und sich wieder aus dem Kanal heraus bewegen. Durch die Ausbildung der federnden Außenteile mittels Schlitze zum Klemmen der Litzenleiter erfolgt immer ein gemeinsames Verklemmen der Litzenleiter. Dadurch ist aufgrund von Toleranzen der Anpreßdruck auf die Litzenleiter nicht gleichmäßig verteilt und bereits das Fehlen eines Litzenleiters beeinträchtigt die Klemmwirkung erheblich. Durch das Klemmen der Litzenleiter relativ weit entfernt von der Kontaktierzone besteht einerseits die Möglichkeit des Zurückschiebens der Litzenleiter während des Kontaktiervorgangs und damit die Gefahr einer schlechten Kontaktierung, andererseits die Möglichkeit der Bewegung einer Litzenleiter in Zugrichtung aufgrund des Abknickens des Kabels während der Gebrauchsdauer des Steckverbinders. Auch bereits Kabel mit unterschiedlichen Litzenleiterquerschnitten benötigen einen eigens dafür zugeschnittenen Steckverbinder. Zum Einstecken der Kontaktspieße in die stirnseitigen Enden der Litzenleiter kann durch geringfügigen Versatz oder durch eine ungünstige Toleranzlage und den dabei entstehenden hohen radialen Pressdruck bereits ein Fließen der Litzen erfolgen, was ebenfalls die Kontaktierung stark beeinträchtigt.

Der vorliegenden Erfindung liegt daher die Aufgabe zugrunde, die vorstehend aufgeführten Nachteile zu beseitigen und eine Möglichkeit für besonderes schnelles und sicheres Konfektionierungen vorzugsweise hochpoliger Litzenleiterkabel vorzuschlagen.

Diese Aufgabe wird erfindungsgemäß mit den Merkmalen des Anspruchs 1 und des Anspruchs 3 gelöst. Weitere vorteilhafte Ausgestaltungen sind den jeweiligen entsprechend rückbezogenen Unteransprüchen zu entnehmen.

In einer mehrpoligen Steckverbindung mit einer Kabelaufnahme und einem Steckteil wird eine scheibenförmige zumindest teilweise gummielastisch ausgebildete Halterung mit Kanälen zur Aufnahme von Litzenleitern eines mehradrigen Litzenleiterkabels als Endhalterung verwendet, um die stirnseitig in die Litzenleiterenden eingedrückten Kontaktspieße eines Steckteiles zusammen mit den Litzenleiter zu klemmen um einen sicheren und haltbaren Kontakt herzustellen. Für die Kontaktierung wird im wesentlichen ein gleichmäßiger radialer Anpreßdruck in allen Kanälen bei angepaßten Kanaldurchmesser auf die Enden der Litzenleiter, zumindest über die Eindringlänge der Kontaktspieße, und die eingeführten Kontaktspieße erzeugt. Vorzugsweise wird die Endhalterung beim Zusammenfügen des Steckteils mit der Kabelhalterung am Umfang durch das Steckteil radial zusammengequetscht.

Die Kabelaufnahme des mehrpoligen Steckverbinders umfaßt eine Litzenleiterhalterung zum unverrückbaren Fixieren der Litzenleiter und daran anschließend eine dem Steckteil zugewandte Endhalterung, die in die Kontaktspieße eindringen. Die Litzenleiterhalterung weist eine feste, der Endhalterung zugewandte Fixierplatte und eine in axialer Richtung bewegbare Klemmplatte auf, die jeden Litzenleiter bei der Bewegung in Richtung Fixierplatte gleichmäßig gegen Zugbewegung unverrückbar klemmt. Die Endhalterung ist zumindest über die Eindringlänge der Kontaktspieße in die Kanäle in radialer Richtung elastisch ausgebildet, um bei eingeführten Kontaktspießen durch Zusammenquetschen am Umfang einen für die Kontaktierung im wesentlichen gleichmäßigen radialen Preßdruck in allen Kanälen bei angepaßten Kanaldurchmesser zu erzeugen. In der Klemmplatte werden die Litzenleiter einzeln geführt und können bereits dabei gegen ein vorzeitiges und ungewünschtes Herausziehen beim Konfektionieren anderer Litzenleiter gesichert werden. Durch die Bewegung der Klemmplatte in Richtung der Fixierplatte erfolgt ein paralleles, jedoch einzelnes und gleichmäßiges Verklemmen jeder Litze, so daß es unerheblich ist, ob alle in dem Steckverbinder vorgesehen Kanäle mit Litzenleiter belegt sind.

Die Endhalterung ist aus einem elastischen Kunststoff oder Gummimaterial hergestellt und nimmt den radialen Preßdruck auf und verklemmt für eine gute Kontaktierung die stirnseitig in die Litzenleiter eindringenden Kontaktspieße.

Zur Konfektionierung werden die nicht abisolierten Litzenleiter durch die Kanäle der Kabelaufnahme mit der Klemmplatte und die Fixierplatte sowie der daran anschließenden Endhalterung geführt. Die Endhalterung kann auf der dem Steckteil zugewandten Seite einen Anschlag für die Litzenleiter aufweisen. Wenn alle Litzenleiter eingesteckt sind, wird die Klemmplatte entlang der Litzenleiter in Richtung Fixierplatte bewegt. Dabei werden die Litzenleiter gegen jede Bewegung verklemmt. Anschließend wird das Steckteil mit den Kontaktspießen in die Kanäle der Endhalterung eingeführt, wobei durch die elastische Ausbildung ein entsprechender gleichmäßiger Preßdruck in radialer Richtung auf die Kanäle und damit auf die Litzen ausgeübt wird.

Diese Anordnung erlaubt somit ein schnelles und sicheres Konfektionieren, wobei durch die voneinander unabhängig arbeitende Litzenleiterklemmung sowohl Kontaktabstände kleinster als auch größter Abmessungen hergestellt werden können. Es sind Anordnungen beliebiger Polbildern und Anzahl von Litzenleiter möglich. Auch unterschiedliche Litzenleiterquerschnitte in einem tolerierten Querschnittsbereich sind mit einer Litzenleiterhalterung realisierbar. Das Klemmen der Litzenleiter erfolgt unmittelbar vor der Kontaktierzone, so daß die Stauchlänge der Litzenleiter in der Kontaktierzone auf das kleinstmögliche Maß reduziert und ein Zurückschieben der Litzenleiter während des Kontaktiervorgangs verhindert wird. Die elastische Endhalterung führt einen permanenten Kontaktdruck auf die verdichtenden Litzen aus. Durch konstruktive Gestaltung und entsprechendem Elastizitätsmodul können die Kontaktdrücke so bemessen werden, daß kein die Kontaktierung beeinträchtigendes Materialfließen bei der Litzenisolierung in der Kontaktzone beim Einführen der Kontaktspieße entsteht, welches den Kontaktdruck nachhaltig beeinflussen könnte. Damit kann ein konstanter Kontaktübergangswiderstand über einen längeren Zeitraum sichergestellt werden.

Gemäß einer weiter bevorzugten Ausführungsform ist die als elastische Druckplatte ausgebildete Endhalterung vorteilhafterweise am Umfang gewölbt. Dadurch kann gemäß einer weiteren bevorzugten Ausführungsform das Steckteil beim Einführen der Kontaktspieße in die Kanäle der Druckplatte, die Druckplatte am Umfang zusammenpressen, um den erforderlichen Anpreßdruck in den Kanälen und die Eliminierung von vorhandenem Spiel zwischen Litzenleiter und Kanälen für einen optimale Kontaktierung und eine genaue Zentrierung zu den Kontaktspießen zu gewährleisten. Die Kanäle in der Druckplatte sind vorteilhafterweise auf der dem Steckteil zugewandten Seite dünnwandig verschlossen, um einen Anschlag für die Litzenleiter zu bilden.

Durch das elastische Halten der Litzenleiterenden in der Endhalterung besteht die Gefahr der Stauchung und des Zurückschiebens der Litzenleiter. Gemäß einer bevorzugten Ausführungsform weist daher die Klemmplatte in Richtung Fixierplatte weisende, am freien Ende konisch verjüngte Klemmdome für die im Inneren in Domlängsrichtung einsteckbaren Litzenleiter auf. Die Wandung der Klemmdome sind zur Verringerung des Kanalquerschnittes in radialer Richtung zusammenpreßbar und fixieren die Litzenleiter im Bereich des Domfußes und der Domspitze, um ein unbeabsichtigtes Herausrutschen beim Konfektionieren zu vermeiden. Beim Zusammenfügen mit der Fixierplatte gelangen die Klemmdome mit ihrem konisch ausgebildeten Ende in einer entsprechend ausgebildete und die Domspitze zusammenpressende Ausnehmung in der Fixierplatte, so daß jeder Litzenleiter einzeln und unabhängig von dem auf andere Litzenleiter wirkenden Preßdruck verklemmt wird. Durch die Bewegung der Klemmplatte entlang der Litzenleiter erfolgt die Verklemmung aller Litzenleiter parallel. Das Verklemmen der Litzenleiter erfolgt somit möglichst nahe an der Endhalterung und Stauchungen sind ausgeschlossen. Dies führt zusätzlich zu einer kurzen Kabelaufnahme und damit auch zu einem kurzen Steckverbinder.

Gemäß einer weiteren Ausbildung wird die Klemmplatte mit der Fixierplatte beispielsweise mittels einer Schnapp-, Bajonett- oder Schraubverbindung, insbesondere Überwurfmutter, stufenlos verbunden und gehalten, wobei die Klemmdome beim Verbinden in die Ausnehmungen der Fixierplatte gelangen. Damit wird eine beständige Verklemmung und Sicherung der Litzenleiter realisiert.

Die Kabelaufnahme und das Steckteil werden ebenfalls stufenlos, vorzugsweise mit einer Schnapp-, Bajonett- oder Schraubverbindung, insbesondere Überwurfmutter, verbunden, wobei mit der Verbindung das stimseitige Eindrücken der Kontaktspieße in die Litzenleiter und das umfängliche Zusammentreffen der Druckplatte erfolgt. Damit kann das Eindrücken und das Zusammenpressen ohne großen Kraftaufwand durchgeführt und eine dauerhafte und sichere Kontaktierung realisiert werden.

Gemäß einer bevorzugten Ausführungsform überdeckt die das Steckteil und die Kabelaufnahme verbindende Schnapp-, Bajonett- oder Schraubverbindung die die Klemmplatte und Fixierplatte verbindende Schnapp-, Bajonett- oder Schraubverbindung. Diese Maßnahme trägt ebenfalls zur Verkürzung des Steckverbinders bei und dient der zusätzlichen Sicherung der Verklemmung der Litzenleiter in der Kabelaufnahme.

Nachfolgend wird die Erfindung in Verbindung mit der Figur anhand eines Ausführungsbeispieles näher erläutert. Es stellt dar:
- Fig. 1: einen Längsquerschnitt durch den Steckverbinder mit einer Druckplatte als elastische Endhalterung und

Die Figure zeigt einen Längsschnitt durch einen mehrpoligen Steckverbinder 1, wobei die obere Hälfte den Steckverbinder 1 im offenen Zustand mit bereits in den Kanal 8 eingeführten Litzenleiter 7 und die untere Hälfte der Figuren den Steckverbinder 1 im zusammengefügten Zustand zeigt. Der Steckverbinder 1 weist eine Kabelaufnahme 2 und ein Steckteil 3 auf, die mittels einer Überwurfmutter 4 zusammengefügt werden. Die Kabelaufnahme 2 umfaßt eine Litzenleiterhalterung 5 und eine flexible Druckplatte 6 als Endhalterung. Zum Einführen der einzelnen Litzenleiter 7 eines Litzenleiterkabels 22 sind in der Kabelaufnahme achsparallele Kanäle 8 vorgesehen in die die Litzenleiter in dem Ausführungsbeispiel gemäß Fig. 1 bis zu einem Anschlag 9 in Form einer dünnen Wand in der elastischen Druckplatte 6 eingeschoben werden. Es ist auch möglich keinen Anschlag vorzusehen und die Litzenleiter durchzuschieben und alle auf die gleiche Länge abzuschneiden. Beim Einführen der Litzenleiter 7 in die Kanäle 8 gelangen die Litzenleiter über einen Einführtrichter 10 zuerst in eine bewegliche Klemmplatte 11 der Litzenleiterhalterung 5. Diese Klemmplatte besteht aus einer Platte mit einzelnen mit einem Längsschlitz 27 versehenen Klemmdomen 12, die den jeweiligen Kanal umschließen. Die Klemmdome sind dünnwandig ausgeführt und an der Spitze konisch verjüngt. Der Kanal 8 im Inneren der Klemmdome 12 ist derart ausgebildet, daß die Wandung der Klemmdome 12 im Bereich der Domspitze 13 und des Domfusses 14 den eingefügten Litzenleiter leicht fixieren, um ein Zurückrutschen während der Montage anderer Litzenleiter zu vermeiden, aber ein gewolltes Herausziehen ermöglichen. Nach der beweglichen Klemmplatte 11 gelangt der Litzenleiter in eine fest mit der darauffolgenden Druckplatte 6 verbundene Fixierplatte 15 der Litzenleiterhalterung 5 und anschließend in die Druckplatte 6 bis zu dem Anschlag 9. Die Fixierplatte 15 weist entsprechend den Außenabmessungen der Klemmdome 12 ausgebildete Ausnehmungen 16 auf, in die die Klemmdome 12 bei der Bewegung der Klemmplatte 11 in Richtung Fixierplatte 15 gelangen. Dabei werden die Litzenleiter 7 unverrückbar gegen Herausziehen im wesentlichen über die gesamte Länge des Kanals in dem jeweiligen Klemmdom 12 nahe an der Druckplatte 6 verklemmt. Die Bewegung der Klemmplatte 11 und die Verbindung mit der Fixierplatte 15 erfolgt stufenlos mittels einer Überwurfmutter 17. Um bei eintretender Alterung der Litzenleiterklemmung einer geringer werdenden Klemmwirkung entgegen zu wirken, ist zwischen der Überwurfmutter 17 und der Klemmplatte 11 der Litzenleiterhalterung 5 ein Federelement 23, beispielsweise Wellenscheibe, eingefügt. Bei Endstellung der Überwurfmutter 17 kann dieses Federelement 23, über einen längeren Zeitraum gesehen, eine Nachstellbewegung innerhalb des Spaltmaßes 24 in Richtung Fixierplatte 15 durchführen.

Die elastische Endhalterung ist als eine Druckplatte 6 aus einem gummielastischen Material hergestellt, die am Umfang eine konvexe Wölbung 18 aufweist. Beim Zusammenfügen der Kabelaufnahme 2 mit dem Steckteil 3 mittels der Überwurfmutter 4 wird das Steckteil 3 mit den Kontaktspießen 19 in das stirnseitige Ende des Litzenleiters 7 eingepreßt. Der Anschlag 9 wird dabei von der Spitze des Kontaktspießes 19 durchstoßen. Der Kontaktspieß 19 dient in bekannter Art und Weise einerseits der Kontaktierung der Litzen in dem Litzenleiter 7 und mit dem entgegengesetzten Ende der Kontaktierung mit einem nicht dargestellten entsprechend ausgestaltetem Gegenstecker. Bei der Bewegung des Steckteils 3 bewirken die am inneren Umfang des Steckteils 3 angeordneten Kanten 20 und 21 ein Zusammenpressen der elastischen Druckpatte 6 in radialer Richtung, so daß der Kanalquerschnitt sich an den tatsächlichen Querschnitt des eingefügten Litzenleiters 7 anpaßt. Gleichzeitig erfolgt das Eindrücken des Kontaktspießes 19, der einen Gegendruck von innen in radialer Richtung erzeugt. Hierbei werden somit zuerst gleichzeitig die vorhandenen Toleranzunterschiede der elastischen Druckplatte 6 und das gesamte Spiel zwischen dem Litzenleiter 7 und dem jeweiligen Kanal 8 eliminiert. Ebenfalls werden durch die Kante 20 die Achsmittelpunkte der jeweiligen Kanäle 8 genau zu den anschließend eindringenden Kontaktspießen 19 fluchtend gebracht. Anschließend dringen die Kontaktspieße 19 stirnseitig in die Enden der Litzenleiter 7 ein, um die Adern zu kontaktieren. Die Litzenleiterenden mit der die Litzen umschließenden Isolation bauchen dadurch auf. Die elastische Druckplatte 6 übt einen permanenten Kontaktdruck auf die verdichteten Litzen 7 aus. Durch entsprechende Ausbildung der Materialeigenschaften kann ein wesentliches Materialfließen bei der Litzenleiterisolierung in der Kontaktzone vermieden werden, welches den Kontaktdruck nachhaltig beeinflussen könnte.

Durch die Verwendung einer elastischen Endhalterung gemäß Fig. 1 besteht aufgrund noch nicht ausreichender Fixierung der Litzenleiterenden beim Einfügen der Kontaktspieße 19 die Gefahr des Zurückschiebens der Litzenleiter 7. Dies wird jedoch immer, wie aus der Figur ersichtlich, dadurch verhindert, daß die Litzenleiter mit den Klemmdomen 12 in der Fixierplatte 15 sehr nahe an den Kontaktbereich der Kontaktspieße 19 in der Endhalterung fixiert sind. Der Abstand des Klemmbereichs von der mit der Endhalterung beginnenden Kontaktzone ist auf das kleinstmögliche Maß, das bedingt ist durch die minimale Dicke der Fixierplatte, reduziert. Ein Zurückschieben der Litzenleiter 7 während des Kontaktiervorgangs wird damit sicher verhindert.

Die Ausbildung der Litzenleiterhalterung 5 in Form eines beweglichen Klemmplatte 11 und einer Fixierplatte 15 bewirkt die Verklemmung der Litzenleiter 7 parallel, jedoch hinsichtlich des Klemmdruckes unabhängig voneinander. Infolge dessen kann der Steckverbinder mit einer beliebigen Anzahl von Kanälen versehen werden, wobei es nicht erforderlich ist, daß alle Kanäle mit Litzenleiter bestückt sind, um die einzelnen Litzenleiter sicher zu verklemmen. Des weiteren können durch diese Ausbildung der Litzenleiterhalterung 5 in einem gewissen Bereich verschiedene Litzendurchmesser sicher noch verklemmt werden. Es sind somit nicht für jeden Litzenleiterdurchmesser gesonderte Kabelaufnahmen mit angepaßten Durchmessern der Kanäle erforderlich.

Wie aus der Figur ersichtlich, überdeckt im zusammengebauten Zustand die Überwurfmutter 4 die Kabelaufnahme 2 mit ihrer Überwurfmutter 17, die die bewegliche Klemmplatte 11 mit der Fixierplatte 15 verbindet. Damit wird ein leicht zu konfektionierenden und im Vergleich zum Stand der Technik kurzer Steckverbinder bereit gestellt.

## Patentansprüche

1. Verwendung einer scheibenförmigen zumindest teilweise gummielastisch ausgebildeten Halterung (6) mit Kanälen (8) zur Aufnahme von Litzenleitem (7) eines mehradrigen Litzenleiterkabels, die im wesentlichen parallel zur senkrecht auf der Halterung (6) stehenden Mittelachse verlaufen, in einer mehrpoligen Steckverbindung (1) mit einer Kabelaufnahme (2) und einem Steckteil (3) mit Kontaktspießen (19) zum koaxialen Kontaktieren der freien Enden der Litzenleiter (7) als Endhalterung (6), die zum Kontaktieren der Kontaktspieße (19) mit den Enden der Litzenleiter (7) radial zusammengequetscht wird, so daß ein für die Kontaktierung im wesentlichen gleichmäßiger radialer Anpreßdruck in allen Kanälen (8) bei angepaßtem Kanaldurchmesser auf die Enden der Litzenleiter (7), zumindest über die Eindringlänge der Kontaktspieße, und die eingeführten Kontaktspieße (19) erzeugt wird.

2. Verwendung nach Anspruch 1, bei der die Endhalterung (6) beim Zusammenfügen des Steckteils (3) mit der Kabelhalterung (2) am Umfang durch das Steckteil (3) radial zusammengequetscht wird.

3. Mehrpoliger Steckverbinder zum Anschluß eines mehradrigen Litzenleiterkabels mit einer Kabelaufnahme und einem Steckteil, wobei die Litzenleiter zur axialen Kontaktierung der freien Enden mit zugeordneten Kontaktenspießen des Steckteils in achsparallelen Kanälen der Kabelaufnahme geführt und mittels einer stufenlosen Verbindung in den Kanälen klemmend gehalten sind, **dadurch gekennzeichnet,** daß die Kabelaufnahme (2) eine Litzenleiterhalterung (5) zum unverrückbaren Fixieren der Litzenleiter (7) und daran anschließend eine dem Steckteil (3) zugewandter Endhalterung (6, 25) aufweist, wobei die Litzenleiterhalterung (5) eine feste, der Endhalterung (6, 25) zugewandte Fixierplatte (15) und eine in axialer Richtung bewegbare Klemmplatte (11) aufweist, die jeden Litzenleiter (7) bei der Bewegung in Richtung Fixierplatte (15) gleichmäßig gegen Zugbewegungen unverrückbar klemmt, und die Endhalterung (6, 25) zumindest über die Eindringlänge der Kontaktspieße (19) in die Kanäle (8) in radialer Richtung gummielastisch ausgebildet ist, um die eingeführten Kontaktspieße (19) durch Zusammenquetschen am Umfang einen für die Kontaktierung im wesentlichen gleichmäßigen radialen Preßdruck in allen Kanälen bei angepaßtem Kanaldurchmesser zu erzeugen.

4. Steckverbinder nach Anspruch 3, **dadurch gekennzeichnet,** daß das Steckteil (3) mit dem Einführen der Kontaktspieße (19) die Kanäle (8) der Druckplatte (6) am Umfang zusammenpreßt.

5. Steckverbinder nach einem der vorangegangenen Ansprüche 3 oder 4, **dadurch gekennzeichnet,** daß die Klemmplatte (11) in Richtung Fixierplatte (15) weisende, am freien Ende (13) konisch verjüngte Klemmdome (12) für die im Inneren in Domlängsrichtung einsteckbaren Litzenleiter (7) aufweist, deren Wandung zur Verringerung des Kabelquerschnitts in radialer Richtung zusammenpreßbar sind und die Litzenleiter (7) im Bereich des Domfußes (14) und der Domspitze (13) fixieren und mit ihrer konischen Domspitze (13) beim Zusammenfügen in eine entsprechende und die Domspitze (13) zusammenpressende Ausnehmung (16) in der Fixierplatte (15) gelangen.

## Revendications

1. Utilisation d'un support (6) discoïde possédant au moins partiellement l'élasticité du caoutchouc et percé de passages (8) destinés à réceptionner des conducteurs toronnés (7) d'un câble toronné à brins multiples qui s'étendent pour ainsi dire parallèlement à l'axe central dressé perpendiculairement sur le support (6), dans un connecteur multipolaire (1) comprenant un réceptacle pour câble (2) et une fiche (3) avec des aiguilles de contact (19) pour la mise en contact coaxiale des extrémités libres des conducteurs toronnés (7) comme support d'extrémité (6), qui est écrasé radialement en vue d'établir le contact des aiguilles de contact (19) avec les extrémités des conducteurs toronnés (7), en sorte qu'une pression de contact radiale sensiblement homogène pour l'établissement du contact soit générée dans tous les passages (8) sur les extrémités des conducteurs toronnés (7), grâce à l'adaptation du diamètre des passages, du moins sur la longueur de pénétration des aiguilles de contact, et sur les aiguilles de contact introduites (19).

2. Utilisation selon la revendication 1, dans laquelle le support d'extrémité (6) est écrasé radialement en périphérie par la fiche (3) lors de l'assemblage de la fiche (3) au réceptacle pour câble (2).

3. Connecteur multipolaire pour le raccordement d'un câble à conducteurs toronnés à brins multiples comprenant un réceptacle pour câble et une fiche, les conducteurs toronnés étant guidés dans des passages à axes parallèles du réceptacle pour câble, en vue de la mise en contact axiale des extrémités libres avec des aiguilles de contact correspondantes de la fiche, et retenus avec serrage dans les passages au moyen d'un raccordement continu, caractérisé en ce que le réceptacle (2) pour câble présente un support (5) de conducteurs toronnés pour fixer immuablement les conducteurs toronnés et, à la suite de celui-ci, un support d'extrémité (6, 25) dirigé sur la fiche (3), le support (5) de câbles toronnés présentant une plaque de fixation (15) fixe orientée sur le support d'extrémité (6, 25) et une plaque de serrage (11) mobile dans la direction axiale, laquelle serre immuablement chaque conducteur toronné (7) de manière uniforme pour résister à des tractions lors de son déplacement vers la plaque de fixation, et en ce que le support d'extrémité (6, 25) présente l'élasticité du caoutchouc dans le sens radial, du moins sur la longueur de pénétration des aiguilles de contact (19) dans les passages (8), pour produire, par écrasement en périphérie, une pression de contact sensiblement régulière pour l'établissement du contact dans tous les passages, grâce à l'adaptation du diamètre des passages.

4. Connecteur selon la revendication 3, caractérisé en ce que la fiche (3) comprime les passages (8) de la plaque de compression (6) en périphérie, avec l'introduction des aiguilles de contact (19).

5. Connecteur selon l'une des revendications précédentes 3 ou 4, caractérisé en ce que la plaque de serrage (11) présente des dômes de serrage (12) qui sont orientés dans la direction de la plaque de fixation (15) et s'effilent en cône à l'extrémité libre (13), pour les conducteurs toronnés (7) s'engageant à l'intérieur dans le sens de la longueur des dômes, et dont la paroi est compressible dans la direction radiale pour réduire la section transversale du câble et fixe les conducteurs toronnés (7) dans la zone du pied (14) et de la pointe (13) du dôme, et qui, lors de l'assemblage, pénètrent dans un évidement (16) de forme conjuguée et comprimant la pointe (13) des dômes ménagé dans la plaque de fixation (15).

## Claims

1. A use of a disk-shaped at least partially rubber elastic mount (6) with channels (8) to accommodate the individual strands (7) of a stranded conductor running essentially parallel to the center axis perpendicular to the mount (6), in a multipole plug connector (1) with a cable receptacle (2) and a plug part (3) with contact spikes (19) for coaxial contacting of the free ends of the stranded conductor (7) as the terminal mounting (6), which is squeezed together radially for contacting the contact spikes (19) with the ends of the stranded conductor (7), so that an essentially uniform radial pressure is created for contacting in all channels (8) with a matched channel diameter on the ends of the stranded conductors (7), at least over the penetration length of the contact spikes, and the inserted contact spikes (19).

2. A use according to Claim 1, where the terminal mounting (6) is squeezed together radially by the plug part (3) on the periphery in joining the plug part (3) to the cable mounting (2).

3. A multipole plug connector for connecting a multicore stranded conductor with a cable receptacle and a plug part, where the stranded conductor for axial contacting of the free ends with the respective contact spikes of the plug part is guided in axially parallel channels of the cable receptacle and held and clamped in the channels by means of a continuously adjustable connection, characterized in that the cable receptacle (2) comprises a stranded-conductor mount (5) to immovably fasten the stranded conductors (7) and joining it, a terminal mounting (6, 25) facing the connection piece (3), with the stranded-conductor mount (5) comprising a stationary fastening plate (15) facing the terminal mounting (6, 25), and a clamping plate (11), movable in axial direction, which when moving in the direction of the fastening plate (15), evenly and immovably clamps every stranded conductor (7) against pulling movements; and in that the terminal mounting (6, 25), at least over the penetration length of the contact spikes (19) into the channels (8), is elastic in radial direction in order to generate, by squeezing, essentially even radial pressure around the inserted contact spikes (19) at the circumference, for reliable contact in all channels with matched channel diameter.

4. A connector according to claim 3, characterized in that the connection piece (3) squeezes the channels (8) of the pressure plate (6) at the circumference on insertion of the contact spikes (19).

5. A connector according to one of the preceding claims 3 or 4, characterized in that the clamping plate (11) comprises clamping spikes (12) conically tapering off at their free ends (13) and pointing in the direction of the fastening plate (15), for the stranded conductors (7) which in the interior can be inserted in longitudinal direction of the spikes; with their walls - to reduce the cross-section of the cable - being squeezable in radial direction, fastening the stranded conductors (7) in the area of the spike base (14) and the spike tip (13), said spike tip (13) being moved to a respective recess (16) in the fastening plate (15) during joining, thereby pressing together the spike tip (13).
